# EUROPÄISCHE PATENTSCHRIFT

(11) **EP 0 191 816 B1**
(45) Veröffentlichungstag und Bekanntmachung des Hinweises auf die Patenterteilung: **04.04.1990**
(21) Anmeldenummer: 85904084.2
(22) Anmeldetag: 02.08.1985
(51) Int. Cl.: B41B 19/01, G09G 1/14

(54) **VERFAHREN ZUM KODIEREN VON SCHRIFTZEICHEN UND GRAPHISCHEN ELEMENTEN FüR DIE ELEKTRONISCHE UND ELEKTROMECHANISCHE WIEDERGABE**
PROCESS FOR CODING CHARACTERS AND GRAPHIC ELEMENTS FOR ELECTRONIC AND ELECTROMECHANICAL REPRODUCTION
PROCEDE DE CODAGE POUR CHARACTERES ET ELEMENTS GRAPHIQUES EN VUE DE LEUR RESTITUTION ELECTRONIQUE ET ELECTROMECANIQUE

(30) Priorität: 03.08.1984 DE 3429110
(43) Veröffentlichungstag der Anmeldung: 27.08.1986
(73) Patentinhaber: H. BERTHOLD AKTIENGESELLSCHAFT, D-12247 Berlin (DE)
(72) Erfinder: KRUMHAUER, Peter, D-1000 Berlin 19 (DE)
(74) Vertreter: Pfenning, Meinig & Partner
(86) Internationale Anmeldenummer: DE8500265
(87) Internationale Veröffentlichungsnummer: WO8601154

(56) Entgegenhaltungen:
- WO-A-83/02179
- DE-A- 2 254 913
- US-A- 4 029 947
- US-A- 4 298 945
- Microprocessor Systems : software, firmware and hardware, Sixth Euromicro Symposium on Microprocessing and Microprogramming, 16-18 September 1980, London, herausgegeben von M. Sami et al. : North-Holland Publishing Co. Amsterdam ( NL ) M. Tervonen et al. : " A microprogrammable character generator for a CRT phototype-setting system ", Seiten 179-190

## Beschreibung

Die Erfindung betrifft ein Verfahren zum Kodieren von Schriftzeichen und graphischen Elementen für die elektronische und elektromechanische Wiedergabe unter Verwendung von Polynomengemäß dem Oberbegriff des Patentanspruchs.

Aus der DE-AS 24 22 464 sind ein Verfahren zum Kodieren von Schriftzeichen für den photoelektronischen Lichtsatz, ein entsprechendes Dekodierverfahren und ein Zeichengenerator zur Darstellung der kodierten Schriftzeichen bekannt, bei denen die Schriftzeichen auf der Basis eines normierten Quadrates als Normalraster entsprechend den Koordinaten eines Ausgangspunktes der Außenlinien des Zeichens als Digitalzahlen kodiert werden und weiter gemäß veränderlichen Parametern dieser Außenlinien, wie Steigungen und Krümmungen, definiert sind. Hierzu werden Befehle für eine Krümmungsänderung verwendet. Die Erzeugung einer geraden ansteigenden oder abfallenden Linie, die auf einem Steigungs- änderungsbefehl basierenden Berechnungen beruht, erfordert aber eine hohe Speicherkapazität für eine große Anzahl Steigungsinformationen, insbesondere wenn gerade, geneigte Strekken als Schriftzeichenumrißlinienabschnitte ohne Stufen in einer hohen typographischen Qualität zu erzeugen sind. Deswegen kann zur Bildung einer Außenlinie mit gerader Steigung ein spezieller Befehl vorgesehen werden, der inkrementale Änderungen von Y-Koordinatenwerten beinhaltet. Dieser spezielle Befehl gibt an, wie, ausgehend von einem Ausgangspunkt, der Y-Koordinatenwert für jedes konstante X-Koordinateninkrement zu verändern ist. Zu jedem speziellen Befehl gehört deswegen die Angabe einer Anzahl von X-Inkrementen und damit von Berechnungszyklen für die eine Veränderung der Y-Koordinate oder der Steigung oder der Krümmung auszurechnen ist. Der bekannte Zeichengenerator benötigt eine große Speicherkapazität zur Speicherung von Steigungsinformationen für typographisch hochwertige Schriftzeichen sowie zur Speicherung der Anzahl von Berechnungsschritten, für welche die speziellen Befehle gelten sollen. Außerdem sind die Berechnungen relativ aufwendig und benötigen eine große Rechenzeit.

Die DE-PS 2 953 600 beschreibt ein Setzgerät zur automatischen Generierung von Schriftzeichen mit einem Schriftspeicher, der für jedes abzubildende Schriftzeichen in einem Normalraster die ersten und zweiten Koordinaten von Ausgangspunkten zweier Umrißlinien bezogen auf den Ursprung des Normalrasters und eine Vielzahl geradliniger, sich aufeinanderfolgend entlang des Schriftzeichenumrisses von dem Ausgangspunkt aus erstreckender Vektoren als Digitalzahlen speichert. Die Vektoren werden dabei jeweils durch eine erste, den ersten Koordinatenabstand und eine zweite, den zweiten Koordinatenabstand von einem Vektorende zum anderen darstellende Digitalzahl festgelegt. Bei dieser Art der Schriftzeichengenerierung ist die Qualität der einzelnen Schriftzeichen nicht sehr gut und bei einer Verbesserung der Qualität durch Verringerung der Vektorlänge wird die zu verarbeitende Datenmenge stark vergrößert.

Aus der WO-A-8302179 ist ein Verfahren zum Kodieren von Schriftzeichen bekannt, bei dem Bezierkurven, d.h. parametrisch organisierte Parabeln verwendet werden. Die Konturen werden durch Segmente dargestellt, die Punkte auf der durch die Anfangs- und Endkoordinaten Vorgegebenen Parabeln verbinden. Die Lauflänge der Parabeln wird derart geändert, daß bei einer zu großen Abweichung zwischen Parabelkurve und vorgegebener Kontur die Lauflänge halbiert wird. Es wird somit keine echte Optimierung vorgenommen.

Der Erfindung liegt die Aufgabe zugrunde, ein Verfahren zum Kodieren von Schriftzeichen und graphischen Elementen für die elektronische und elektromechanische Wiedergabe zu schaffen, durch das bei möglichst geringem Rechen- und Daten- und somit Speicheraufwand glatte und ästhetische Konturen hoher Qualität erzeugt werden.

Diese Aufgabe wird erfindungsgemäß durch die kennzeichnenden Merkmale des Patentanspruchs gelöst.

Mit dem erfindungsgemäßen Verfahren wird eine sehr gute Qualität der generierten Schriftzeichen und graphischen Elemente erreicht, wobei geringe Datenmengen benötigt werden.

Für die elektronische und/oder elektromechanische Wiedergabe von Schriftzeichen und graphischen Elementen, z.B. für das Fotosetzverfahren, werden in jeweils unterschiedlichen Schriftbildern eine Vielzahl von Zeichen benötigt, wobei die Vielzahl von Zeichen einer Schriftart als Zeichensatz bezeichnet wird. Die Zeichen werden in kodierter Form gespeichert, beispielsweise auf einer Floppy-Disk, wobei in der Fotosetzmaschine beispielsweise der Elektronenstrahl eines Bildschirmes abhängig von den gespeicherten und anschließend dekodierten Daten angesteuert wird.

Die zu kodierenden Zeichen liegen entweder in mathematischer Form oder in graphischer Form vor und müssen in der Weise umgewandelt werden, daß sie ohne zu großen Speicheraufwand gespeichert und beim Dekodieren schnell in die gewünschte Form umgesetzt werden können.

In einem ersten Schritt werden die Konturen der Zeichen unter Verwendung von Spline-Funktionen dargestellt, die z.B. auf kubischen Polynomen basieren. Die vorgegebenen und zu kodierenden Zeichen setzen sich dann aus Teilstücken von Kurven zusammen, die alle durch Polynome beschrieben werden. Falls die Verwendung der im vorliegenden Ausführungsbeispiel angeführten kubischen Polynomen die Genauigkeitsanforderungen nicht erfüllt, können auch höherwertige Polynome angewandt werden.

Die Lauflänge der einzelnen Polynome bzw. die Länge der einzelnen Kurventeilstücke werden bei jeweils vorgegebenem Zeichen durch die Qualitätsanforderungen bestimmt. Durch Vergleich des betrachteten Kurvenstückes des Ausgangszeichens mit dem durch das mit Hilfe der Spline-Funktion berechnete Polynom definierte Kurventeilstück wird unter Berücksichtigung der vorgegebenen maximalen Abweichung zwischen Polynomkurve und Ausgangszeichen die maximale und somit optimierte Lauflänge des Polynoms ermittelt.

Ist die gewünschte Qualität bei einer vorgegebenen Lauflänge nicht erreicht bzw. weit überschritten, so wird die Lauflänge des Polynoms verringert bzw. vergrößert und der Vergleich wird erneut durchgeführt, wobei der Vorgang solange wiederholt wird, bis die Optimierung erreicht ist.

Bei steigender Steilheit der Kurven der zu kodierenden Zeichen im x-y Koordinatensystem würden die Polynome immer kürzer. Dies bedeutete, daß sich die Zahl der Polynome unzulässig erhöhte. Durch einen Wechsel von x-orientiertent (horizontalen) Polynomen y = f(x) zu y-orientierten (vertikalen) Polynomen x = f(y) an den Kurvenstücken größerer Steilheit werden weniger Polynome zur Darstellung eines Zeichens, beispielsweise des Buchstabens O notwendig, so daß Speicherraum eingespart wird. Der Wechsel von einem horizontalen Polynom auf ein vertikales Polynom und umgekehrt wird vorzugsweise bei einem Steigungswinkel der Tangente von ± 45°, d.h. bei y' = ± 1 vorgenommen.

Jedes vorgegebene, zu kodierende Zeichen wird somit von einer Vielzahl von horizontalen und vertikalen Polynomen y = ax³ + bx² + cx + d b_{z}w. ₓ = ay³ + by² + cy + d (oder höherer Ordnung) definiert. In einem Speicher, beispielsweise einer Diskette, werden die kodierten Zeichen gespeichert, wobei pro Zeichen angegeben wird, wieviel Konturen vorhanden sind und wieviel Polynome pro Kontur verwandt werden. Für jedes Polynom werden die Polynomfaktoren a, b, c, d, eine Kennziffer, um welches Polynom es sich handelt (vertikal, horizontal), und die Anfangskoordinaten des Polynoms gespeichert. Zur weiteren Datenkomprimierung kann anstelle dieses Polynomfaktors und/oder der Anfangskoordinaten jedes Polynoms die Differenz zwischen den Startkoordinaten des einen Polynoms und des nächsten bzw. die Differenz zwischen Anfangs- und Endkoordinaten jedes Polynoms gespeichert werden, die weniger Bit benötigt, wobei dann zusätzlich die Startkoordinaten jeder Kontur zur Verfügung stehen müssen.

Für einen Zeichensatz werden die oben angegebenen Information hinsichtlich Anzahl der Konturen pro Zeichen, Anzahl der Polynome pro Kontur und den Polynomen zugeordnete Polynomfaktoren, Anfangskoordinaten und Kennziffern über die Art des Polynoms für jedes Zeichen beispielsweise auf der Floppy-Disk festgehalten, so daß sie jederzeit zur Verfügung stehen.

## Patentansprüche

Verfahren zum Kodieren von Schriftzeichen und graphischen Elementen, die von einer oder mehreren Konturen begrenzt sind, für die elektronische und elektromechanische Wiedergabe unter Verwendung von Polynomen, wobei die Anzahl der Polynome pro Kontur dadurch bestimmt wird, daß ihre jeweilige Lauflänge durch Vergleich der Kurve des Polynoms mit der Kontur des vorgegebenen Schriftzeichens oder graphischen Elementes und abhängig von dem die Qualität der Wiedergabe des Zeichens bestimmenden Fehlers festgelegt wird, wobei die Anfangs- bzw. Endkoordinaten gespeichert werden, dadurch gekennzeichnet, daß die Kontur in horizontale Polynome y = f (ₓ) und vertikale Polynome x = f (y) aufgeteilt wird, wobei die Aufteilung abhängig von der Steigung der Kontur erfolgt und jeder Art des Polynoms eine bestimmte Kennzahl zugeordnet wird, daß die Lauflänge der einzelnen Polynome durch Annäherung an den vorgegebenen Fehler über ihre Vergrößerung oder Verkleinerung optimiert wird und die Polynomfaktoren bestimmt werden, und daß die Kennzahl über die Art des Polynoms, die Anfangs- bzw. Endkoordinaten und die Polynomfaktoren für alle Polynome aller Konturen eines Schriftzeichens oder graphischen Elementes gespeichert werden.

## Revendications

Procédé pour le codage de signes typographiques et d'éléments graphiques qui sont limités par un ou plusieurs contours, en vue de leur reproduction électronique et électromécanique, par utilisation de polynômes, le nombre de polynômes par contour étant fixé en ce que leur longueur d'utilisation est déterminée à chaque fois en comparant la courbe de polynôme avec le contour du signe typographique ou de l'élément graphique en question et en la faisant dépendre des défectuosités qui déterminent la qualité de la reproduction de ce signe, les coordonnées des points de départ ou de fin étant stockées, caractérisé en ce que le contour est divisé en polynômes horizontaux du type y = f (x) et en polynômes verticaux du type x = f (y), cette division résultant de la pente du contour, tandis qu'un chiffre repère défini est attribué à chaque type de polynôme, en ce que la longueur utilisée de chaque polynôme individuel est optimisée par son allongement ou son raccourcissement par rapprochement avec les défauts prédéterminés, en ce que les facteurs des termes des polynômes sont déterminés, et en ce qu'on stocke le chiffre repère relatif au type de polynôme ainsi que les coordonnées des points de départ ou de fin et les facteurs des termes de tous les polynômes de tous les contours relatifs à un signe typographique ou à un élément graphique.

## Claims

Process for coding characters and graphic elements which are defined by one or several contour(s) for electronic and electromechanical reproduction, utilising polynomials, whereby the number of polynomials per contour is decided in that their respective running length is determined by way of comparing the curve of the polynomial with the contour of the prescribed character or graphic element and in dependence on the quality of reproduction of the deviation which determines the quality of the reproduction, whereby the start- or end coordinates respectively are stored, characterised in that the contour is divided into horizontal polynomials y = f (x) and vertical polynomials x = f (y), whereby the division is performed in dependence on the increase of the contour, and each type of polynomial is given a certain value; that the running length of the individual polynomials is optimised by approximation to the prescribed deviation through its enlargement or reduction and by determination of the polynomial factors; and that the code number of the type of polynomial, the start- and end coordinates and the polynomial factors for all polynomials of all contours of a character or graphic element are stored.
